# FASCICULE DE BREVET EUROPEEN

(11) **EP 3 020 647 B1**
(45) Date de publication et mention de la délivrance du brevet: **18.10.2017**
(21) Numéro de dépôt: 15193819.8
(22) Date de dépôt: 10.11.2015
(51) Int. Cl.: B65D 33/34

(54) **SAC DE SECURITE POUR DES OBJETS DE VALEUR**
SICHERHEITSSACK FÜR WERTSACHEN
SECURITY BAG FOR VALUABLES

(30) Priorité: 12.11.2014 FR 1460899
(43) Date de publication de la demande: 18.05.2016
(73) Titulaire: Hanova, 62620 Barlin (FR)
(72) Inventeur: HANNECART, Bruno, 62400 BETHUNE (FR); VASSEUR, Sébastien, 59190 HAZEBROUCK (FR)
(74) Mandataire: Cabinet Rifflart Vandenbossche

(56) Documents cités:
- EP-A2- 1 026 095
- WO-A1-2007/132440
- US-A- 5 798 169
- US-A1- 2008 310 769

## Description

La présente invention concerne un sac de sécurité pour le transport d'objets de valeur tels que des billets de banque, des bijoux, des documents confidentiels et autres.

D'une part, un tel sac de sécurité est configuré pour laisser pénétrer les fluides liquides ou gazeux en sorte de marquer ou détruire les objets qu'il contient. En effet, durant le transport des sacs de sécurité contenant des objets de valeurs, notamment par des convoyeurs de fonds, ces sacs sont disposés dans des conteneurs sécurisés qui disposent d'un dispositif d'aspersion configuré pour asperger les sacs de sécurité au moyen d'une encre, d'un liquide chimique voire d'un gaz chimique, qui pénètre au travers du sac et macule les objets de valeur.

D'autre part, un tel sac de sécurité est configuré pour détecter une ouverture non-autorisée du sac, dès l'instant où ledit sac est fermé de manière définitive grâce à un système de fermeture adhésif permanent. En effet, une fois le sac de sécurité fermé en permanence, du personnel frauduleux peut être tenté de dérober une part des objets de valeur ou les informations confidentielles contenues dans le sac de sécurité, en essayant d'ouvrir discrètement le système de fermeture permanent au moyen d'un liquide solvant, de vapeur ou de chaleur, par exemple, puis de refermer ledit système de fermeture en rajoutant éventuellement de la substance adhésive. Un sac de sécurité selon le préambule de la revendication 1 est divulgué dans le document US 2008/0310769 A1. D'autres sacs de sécurité sont actuellement connus de l'homme du métier, notamment ceux décrits dans les documents EP 0 788 081 B1 et EP 0 105 581 A2. Le document EP 0 788 081 A1 divulgue un sac de sécurité qui comprend deux faces reliées entre elles pour former une poche, une ouverture étant ménagée entre les parties supérieures de ces deux faces. Les deux faces sont réalisées dans une matière perméable aux fluides, du type non-tissé. Les deux parties supérieures sont décalées l'une vis-à-vis de l'autre pour permettre le rabattement de la première partie supérieure sur la seconde partie supérieure. Dans une première réalisation de ce sac de sécurité, la portion rabattable comprend sur son côté interne une bande adhésive revêtue d'une bande protectrice. Lors de la fermeture du sac, la bande protectrice est retirée pour libérer la bande adhésive et la portion rabattable est repliée contre le côté externe de la seconde partie supérieure, sur laquelle vient en contact la bande adhésive. Le fort coefficient d'adhérence de cette bande adhésive occasionne l'arrachement de la matière de type non-tissé en cas de dégagement de la portion rabattable pour accéder à l'ouverture, ce qui indique lorsqu'une ouverture non-autorisée du sac de sécurité s'est produite. Dans une seconde réalisation de ce sac de sécurité, le côté externe de la seconde partie supérieure comprend une bande adhésive revêtue d'une bande protectrice et le côté interne de la portion rabattable comprend un amas de fibres. Lorsque la bande protectrice est retirée et que la portion rabattable est repliée sur le côté externe de la seconde partie supérieure, cet amas de fibres vient en contact de la bande adhésive. En cas de dégagement de la portion rabattable, l'amas de fibres se détache de cette portion rabattable pour rester sur la bande adhésive, ce qui la recouvre et empêche ensuite une nouvelle fermeture du sac du fait de l'absence d'adhérence.

Ces diverses variantes de conception selon EP 0 788 081 A1 présentent des inconvénients. En effet, d'une part, l'utilisation d'une matière perméable aux fluides ne permet pas une impression convenable d'informations sur le sac de sécurité relatives à l'identification des objets de valeurs et à leur traçabilité, ces informations étant par exemple sous la forme d'un code-barres ou d'une empreinte optique. D'autre part, la substance adhésive de la bande adhésive peut pénétrer dans la matière perméable, ce qui peut engendrer une perte d'adhérence du système de fermeture permanent et donc une mauvaise fermeture initiale du sac de sécurité, ainsi qu'une perte d'efficacité des systèmes d'indication de l'ouverture décrits ci-dessus. En outre, lors de la manipulation du sac de sécurité, la substance adhésive présente dans la matière perméable peut venir au contact des mains, ce qui est désagréable pour la personne qui manipule le sac de sécurité, par exemple le convoyeur de fonds. Par ailleurs, cette présence de substance adhésive dans la matière perméable peut venir en contact avec les objets de valeur contenus dans le sac de sécurité ; dans le cas de billets de banque, ceux-ci peuvent se coller les uns aux autres et, donc, être dégradés.

Le sac de sécurité décrit dans le document EP 0 105 581 A2 pallie ces inconvénients précités puisqu'il met en oeuvre un sac de sécurité qui comprend deux faces dans une matière imperméable aux fluides, ce qui permet d'imprimer des informations sur le sac et évite les problèmes de pénétration de la substance adhésive de la bande adhésive, dans la matière. Cette matière imperméable est en outre perforée pour laisser pénétrer des fluides liquides ou gazeux dans la poche et marquer les objets de valeurs, en cas de tentative de vol. Une ouverture est ménagée entre les parties supérieures des deux faces, l'une des parties supérieures comprenant une portion rabattable munie sur son côté interne d'une bande adhésive revêtue d'une bande protectrice, cette portion rabattable se repliant contre le côté externe de l'autre des parties supérieures, ledit côté externe comprenant une bande d'impression sécurisée contre laquelle vient en contact la bande adhésive, une fois la bande protectrice retirée et la portion rabattable repliée. Lors de l'utilisation de solvant pour tenter de détacher délicatement la bande adhésive du côté externe et, ainsi, d'ouvrir frauduleusement le sac de sécurité, ledit solvant agit également sur la bande d'impression sécurisée qui laisse apparaître des indications de l'ouverture.

Cette conception de sac de sécurité selon EP 0 105 581 A2 présente pour inconvénient principal de ne pas assurer un maculage convenable sur l'ensemble des objets de valeur contenus dans le sac de sécurité lorsque de l'encre ou du liquide asperge ledit sac de sécurité.

Pour pallier tous ces inconvénients précités, le sac de sécurité selon US 2008/0310769 A1 comprend une zone imperméable aux fluides et une zone perméable aux fluides, l'ouverture étant ménagée transversalement dans la zone imperméable aux fluides. En outre, un système de fermeture permanente qui intègre un indicateur de manipulation de l'ouverture est agencé au niveau de cette ouverture. Ainsi, la zone imperméable aux fluides peut recevoir des impressions d'informations relatives aux objets de valeur et à leur traçabilité, et permet un agencement efficace du système de fermeture intégrant l'indicateur de manipulation. En outre, la zone perméable aux fluides permet un maculage de tous les objets de valeur contenus dans le sac de sécurité fermé, lorsqu'un liquide ou un gaz asperge ledit sac.

La conception selon US 2008/0310769 A1 présente pour inconvénient de limiter la taille de l'ouverture pour l'introduction des objets de valeur. En effet, la largeur de l'ouverture est limitée et lorsque l'ouverture est écartée pour y insérer les objets de valeur, cet écartement est également limité. Cela peut s'avérer contraignant en particulier lorsqu'il s'agit d'insérer des objets de valeur volumineux tels que des liasses de billets de banque ou des documents de valeur. En outre, le système de fermeture est complexe à mettre en oeuvre selon la conception décrite dans US 2008/0310769 A1, puisqu'il convient de rapporter un élément complémentaire sur le côté externe de la zone imperméable aux fluides, à proximité de l'ouverture, tel qu'une bande de fermeture revêtue d'une bande adhésif que l'on applique ensuite sur l'ouverture pour la fermer.

La présente invention concerne un sac de sécurité selon la revendication 1 qui vise à résoudre les inconvénients précités du sac de sécurité décrit dans US 2008/0310769 A1.

A cet effet, le sac de sécurité selon l'invention comprend deux faces assemblées entre elles qui définissent une zone imperméable aux fluides et une zone perméable aux fluides, ce qui permet l'impression d'informations sur la zone imperméable aux fluides et l'optimisation du maculage des objets de valeur au travers de la zone perméable aux fluides. La zone imperméable aux fluides, dénommée dans la suite de la description « zone imperméable », empêche la pénétration au travers de la matière de substances liquides, pâteuses ou gazeuses. Inversement pour la zone perméable aux fluides, dénommée dans la suite de la description « zone perméable ».

En outre, le sac de sécurité selon l'invention comprend une ouverture qui est mise en oeuvre entre les deux faces dudit sac, ladite ouverture étant ménagée entre la zone imperméable et la zone perméable, ce qui permet d'optimiser la largeur de l'ouverture et l'écartement de cette ouverture en sorte de faciliter l'introduction d'objets de valeur plus volumineux. Cela simplifie en outre la conception du sac de sécurité.

En outre, le sac de sécurité comprend un système de fermeture permanente constitué d'une bande adhésive revêtue provisoirement d'une bande protectrice amovible, qui est agencé sur le côté externe ou sur le côté interne soit de la zone imperméable soit de la zone perméable, selon la configuration du sac de sécurité.

En outre, le sac de sécurité comprend un système indicateur distinct du système de fermeture. Ce système indicateur comprend une bande support et des moyens d'indication appliqués sur la bande support. La bande support est configurée pour être au moins imperméable à la substance adhésive que contient la bande adhésive. Cette bande support est fixée sur le côté interne ou sur le côté externe soit de la zone perméable soit de la zone imperméable, selon la configuration du sac de sécurité et la position du système de fermeture.

En outre, la configuration des zones imperméable et perméable du sac, de la bande adhésive et de la bande support est telle que ladite bande adhésive est appliquée sur les moyens d'indication et sur ladite bande support, et est prise en sandwich entre la zone imperméable et la bande support lorsque l'ouverture est fermée. Les moyens d'indication sont également pris en sandwich entre la zone imperméable et la bande support, avec la bande adhésive. Les moyens d'indication sont configurés pour laisser apparaître des indications en cas de retrait de la bande adhésive, telles que des textes, des marques ou des couleurs permettant une identification d'une ouverture frauduleuse.

En mettant en oeuvre un système indicateur présentant les caractéristiques précitées, la demanderesse a constaté qu'il est concevable d'agencer ledit système indicateur tant sur la zone imperméable que - et surtout - sur la zone perméable en exploitant la présence de la bande support qui peut avantageusement être fixée sur lesdites zones sans risque de détachement, en particulier lorsqu'elle est fixée sur la zone perméable. En outre, en cas de tentative d'ouverture frauduleuse du sac de sécurité, les moyens d'indication jouent efficacement leur fonction même lorsque le système indicateur est positionné sur la zone perméable puisque ces moyens d'indication sont disposés sur la bande support. Par ailleurs, lorsque la bande adhésive est appliquée sur les moyens d'indication et sur la bande support, une fois la bande protectrice retirée, la substance adhésive de ladite bande adhésive est prise en sandwich entre la bande support et la matière de la zone imperméable, ce qui évite tout risque de contact de cette substance adhésive avec les objets de valeur contenus dans le sac de sécurité et avec les mains lors de la manipulation du sac. En particulier lorsque le système indicateur est agencé sur la zone perméable, la présence de la bande support sur laquelle est appliquée indirectement la bande adhésive, du fait de la présence des moyens d'impression, empêche la pénétration de la substance adhésive au travers de la matière de la zone perméable, ce qui permet une manipulation du sac sans risque de se souiller les mains. En outre, la mise en oeuvre de l'ouverture entre la zone perméable et la zone imperméable facilite la conception du sac de sécurité puisqu'il convient simplement de souder entre elles lesdites zones sur leurs bords latéraux pour laisser apparaître cette ouverture qui, par ailleurs, est de dimension optimale. Il n'est plus nécessaire de réaliser une opération supplémentaire de création d'une ouverture dans la zone imperméable en comparaison du document US 2008/0310769 A1.

Dans une réalisation du sac de sécurité selon l'invention, le système de fermeture est agencé sur le côté interne de la zone imperméable et le système indicateur est agencé sur le côté interne de la zone perméable, en vis-à-vis dudit système de fermeture.

Dans une autre réalisation du sac de sécurité selon l'invention, le système de fermeture est agencé sur le côté interne de la zone imperméable et le système indicateur est agencé sur le côté externe de la zone perméable. En outre, la partie de la zone imperméable comportant le système de fermeture est configurée pour être rabattue sur la partie de la zone perméable comportant le système indicateur, de sorte à rabattre la bande adhésive sur la bande support.

Dans une autre réalisation du sac de sécurité selon l'invention, le système indicateur est agencé sur le côté interne de la zone perméable et le système de fermeture est agencé sur le système indicateur, le côté interne de la zone imperméable se plaquant contre la bande adhésive.

Dans une autre réalisation du sac de sécurité selon l'invention, le système indicateur est agencé sur le côté externe de la zone perméable et le système de fermeture est agencé sur ledit système indicateur. En outre, une partie de la zone imperméable est configurée pour être rabattue sur la partie de la zone perméable comportant le système de fermeture, de sorte à rabattre le côté interne de la zone imperméable contre la bande adhésive.

Dans une autre réalisation du sac de sécurité selon l'invention, le système de fermeture et le système indicateur sont agencés en décalage sur le côté interne de la zone imperméable. Selon une première configuration, le système de fermeture est décalé au-dessus du système indicateur. Dans ce cas, la partie de la zone imperméable comportant le système de fermeture est configurée pour être rabattue sur la partie de la zone perméable disposée en vis-à-vis du système indicateur, de sorte à rabattre la bande adhésive sur la bande support en prenant en sandwich la zone perméable et la bande adhésive entre la bande support et le côté interne de la zone imperméable, ladite bande adhésive pénétrant dans ladite zone perméable. Selon une seconde configuration, inverse à la première, le système de fermeture est décalé au-dessous du système indicateur. Dans ce cas, la partie de la zone imperméable comportant le système indicateur est configurée pour être rabattue sur la partie de la zone perméable disposée en vis-à-vis du système de fermeture, de sorte à rabattre la bande support sur la bande adhésive en prenant en sandwich la bande adhésive et la zone perméable entre le côté interne de la zone imperméable et la bande support, ladite bande adhésive pénétrant dans ladite zone perméable.

Dans une autre réalisation du sac de sécurité selon l'invention, le système de fermeture est agencé sur le côté externe de la zone imperméable et le système indicateur est agencé sur le côté interne de la zone perméable. En outre, la partie de la zone perméable comportant le système indicateur est configurée pour être rabattue sur la partie de la zone imperméable comportant le système de fermeture, de sorte à rabattre la bande support contre la bande adhésive.

De préférence, selon cette dernière réalisation du sac de sécurité selon l'invention, la zone imperméable comprend une partie détachable servant de reçu, le retrait préalable de la partie détachable permettant de rabattre le système indicateur contre la bande adhésive.

La description suivante met en évidence les caractéristiques et avantages de la présente invention en s'appuyant sur plusieurs modes de conception envisageables et non limitatifs, illustrés par des figures, parmi lesquelles :
- Les figures 1 et 2 illustrent deux modes de réalisation de l'emballage selon lesquels les zones perméable et imperméable sont agencées différemment sur le sac de sécurité ;
- La figure 3 illustre un premier mode d'agencement du système de fermeture et du système indicateur sur le sac de sécurité ;
- La figure 4 illustre un second mode d'agencement du système de fermeture et du système indicateur sur le sac de sécurité ;
- La figure 5 illustre un troisième mode d'agencement du système de fermeture et du système indicateur sur le sac de sécurité ;
- La figure 6 illustre un quatrième mode d'agencement du système de fermeture et du système indicateur sur le sac de sécurité
- Les figures 7A et 7B illustrent un cinquième mode d'agencement du système fermeture et du système indicateur sur le sac de sécurité en positions ouverte puis fermée ;
- Les figures 8A et 8B illustrent un sixième mode d'agencement du système de fermeture et du système indicateur sur le sac de sécurité en positions ouverte puis fermée.

Dans la suite de la description, les mêmes références sont utilisées pour désigner les mêmes caractéristiques selon les différents modes de réalisation.

Sur les figures, les dimensions des éléments du sac de sécurité 1 sont disproportionnées voire exagérées, en sorte de mettre en évidence l'objet de l'invention.

Sur la figure 1, le sac de sécurité 1 comprend une première face 2 réalisée entièrement dans une feuille de matière imperméable, par exemple un film en polyéthylène ou en polypropylène, capable de recevoir diverses impression sur son côté externe en sorte de pouvoir authentifier et tracer les objets de valeur contenus dans ledit sac de sécurité 1. Ce sac de sécurité 1 comprend également une seconde face 3 qui est réalisée entièrement dans une feuille de matière perméable, par exemple une maille ajourée ou un filet en polyéthylène ou en polypropylène, capable de laisser pénétrer dans le sac de sécurité 1 du liquide ou du gaz. La première face 2 et la seconde face 3 sont soudées entre elles au moyen de cordons de soudure 4a, 4b, 4c agencés sur les bords latéraux 1a, 1b et sur le bord inférieur 1c du sac de sécurité 1, en sorte de laisser une ouverture 5 sur le bord supérieur 1d dudit sac de sécurité 1 entre les deux faces perméable 2 et imperméable 3. On pourrait utiliser d'autres matières que le polyéthylène et que le polypropylène pour la mise en oeuvre de la feuille de matière imperméable et de la feuille de matière perméable, en s'assurant simplement de la soudabilité entre lesdites feuilles.

Dans la variante illustrée en figure 2, la première face 2 comprend une zone supérieure 6a réalisée dans une feuille de matière imperméable et une zone inférieure 6b réalisée dans une feuille de matière perméable, et la seconde face 3 est réalisée entièrement dans une feuille de matière perméable. De préférence, la zone inférieure 6b et la seconde face 3 sont réalisées dans une même feuille de matière perméable qui est repliée sur elle-même au niveau du bord inférieur 1c du sac de sécurité 1. Le bord supérieur 7 de la zone inférieure 6b et soudé avec le bord inférieur 8 de la zone supérieure 6a au moyen d'un cordon de soudure 4d. En outre, la première face 2 et la seconde face 3 sont soudées entre elles au niveau des bords latéraux 1a, 1b du sac de sécurité 1 au moyen de cordons de soudure 4a, 4b. Ainsi, une ouverture 5 est mise en oeuvre sur le bord supérieur 1d du sac de sécurité 1, entre la zone supérieure 6a imperméable et la seconde face 3 perméable.

Les figures 3 à 6, 7A-7B et 8A-8B illustrent différentes mises en oeuvre d'un système de fermeture 9 et d'un système indicateur 10 sur les côtés supérieurs 2a, 3a des première et seconde faces 2, 3, au niveau de l'ouverture 5 entre la feuille de matière imperméable et la feuille de matière perméable. Ces différentes mises en oeuvre sont envisageables pour les deux variantes de réalisation du sac de sécurité 1 illustrées en figures 1 et 2 et décrites précédemment, voire pour toute autre variante de réalisation rentrant sous le couvert de l'invention. Tel qu'illustré sur l'ensemble desdites figures, le système de fermeture 9 comprend une bande adhésive 11 et une bande protectrice 12 amovible qui revêt la bande adhésive 11 avant la fermeture du sac de sécurité 1, en sorte d'éviter tout contact avec ladite bande adhésive 11. La bande adhésive 11 est mise en oeuvre en déposant une substance adhésive, de préférence de type adhésif thermo-fusible plus couramment appelé adhésif « hot melt ». Tel qu'illustré sur ces figures, le système indicateur 10 comprend une bande support 13 sur laquelle sont agencés des moyens d'indication 14. Lors de la fermeture du sac de sécurité 1, telle qu'illustré sur les figures 7B et 8B, par exemple, la bande adhésive 11 entre en contact avec la bande support 13 en recouvrant les moyens d'indication 14. Ces moyens d'indication 14 sont configurés pour laisser apparaître de marques telles que des impressions de texte, des couleurs différentes de celles initiales voire une impossibilité de recoller la bande adhésive 11 sur la bande support 13, selon la conception desdits moyens d'indication 14, dès l'instant où la bande adhésive 11 est détachée de la bande support 13 pour accéder à l'ouverture 5 du sac de sécurité 1. La bande support 13 est réalisée dans un film qui présente pour avantage, d'une part, d'être imperméable à la substance adhésive utilisée pour la mise en oeuvre de la bande adhésive 11 et, d'autre part, comme la demanderesse a pu le constater, de pouvoir souder convenablement ladite bande support 13 aussi bien sur le côté supérieur 2a de la première face 2 que sur le côté supérieur 3a de la seconde face 3, sans risque de détachement de ladite bande support 13 à moins d'occasionner une dégradation du sac de sécurité 1 qui, dès lors, permettrait de visualiser distinctement une tentative d'ouverture frauduleuse dudit sac de sécurité 1. De tels systèmes indicateurs 10 existent déjà dans le commerce ; on pourra par exemple utiliser un système indicateur 10 commercialisé sous la forme d'un rouleau de bande de sécurité, pour lequel la bande support 13 est réalisée dans une matière soudable compatible avec le polyéthylène ou le polypropylène utilisé pour la mise en oeuvre de la zone imperméable et de la zone perméable, et les moyens d'indication 14 laissent apparaître un message d'effraction dans la langue du pays d'utilisation en cas d'ouverture frauduleuse.

Ainsi, selon l'invention, différentes configurations sont envisageables et illustrées en figures 3 à 6, 7A-7B et 8A-8B tout en conservant une mise en oeuvre de l'ouverture 5 du sac de sécurité 1 entre le côté supérieur 2a de la première face 2, réalisé dans une feuille de matière imperméable, et le côté supérieur 3a de la seconde face 3, réalisé dans une feuille de matière perméable.

Sur la figure 3, le système de fermeture 9 est agencé sur le côté interne 15a de la première face 2. La bande adhésive 11 est donc agencée sur ledit côté interne 15a et revêtue provisoirement de la bande protectrice 12. Le système indicateur 10 est agencé sur le côté interne 16a de la seconde face 3. La bande support 13 est donc soudée sur ledit côté interne 16a et les moyens d'indication 14 sont disposés en vis-à-vis de la bande adhésive 11. Les deux faces 2, 3 sont de dimensions identiques. Pour fermer le sac de sécurité 1, une fois empli d'objets de valeur, il suffit de retirer la bande protectrice 12 et de venir plaquer la bande adhésive 11 contre les moyens d'indication 14 et la bande support 13, dans le sens des flèches 17. La bande adhésive 11 est donc prise en sandwich entre le côté interne 15a de la première face 2 et la bande support 13 agencée sur le côté interne 16a de la seconde face 3, ce qui empêche tout contact avec ladite bande adhésive 11, évitant de se souiller les mains durant la manipulation du sac de sécurité 1 et aussi de souiller les objets de valeurs.

Sur la figure 4, le système de fermeture 9 est agencé sur le côté interne 15a de la première face 2. La bande adhésive 11 est donc agencée sur ledit côté interne 15a et revêtue provisoirement de la bande protectrice 12 amovible. Le système indicateur 10 est agencé sur le côté externe 16b de la seconde face 3. La bande support 13 est donc soudée sur ledit côté externe 16b et les moyens d'indication 14 sont disposés dans le même sens que la bande adhésive 11. La première face 2 est de dimensions plus importantes que la seconde face 3 en sorte que le système de fermeture 9 soit décalé par rapport au système indicateur 10 et que la partie supérieure 18 de la première face 2, recevant ledit système de fermeture 9, constitue un rabat. Pour fermer le sac de sécurité 1, une fois empli d'objets de valeur, il suffit de retirer la bande protectrice 12 et de venir plaquer la bande adhésive 11 contre les moyens d'indication 14 et la bande support 13, en repliant ladite partie supérieure 18 formant un rabat dans le sens de la flèche 19. La bande adhésive 11 est donc prise en sandwich entre le côté interne 15a de la première face 2 et la bande support 13 agencée sur le côté externe 16b de la seconde face 3, ce qui empêche tout contact avec ladite bande adhésive 11, évitant de se souiller les mains durant la manipulation du sac de sécurité 1 et aussi de souiller les objets de valeurs puisque la substance adhésive ne peut pas pénétrer au travers la seconde face 3.

Sur la figure 5, le système indicateur 10 est agencé sur le côté interne 16a de la seconde face 3. La bande support 13 est donc soudée sur ledit côté interne 16a et les moyens d'indication 14 sont disposés vers l'intérieur du sac de sécurité 1. En outre, le système de fermeture 9 est agencé directement sur le système indicateur 10 et, donc, indirectement sur le côté interne 16a de la seconde face 3. La bande adhésive 11 est déposée sur la bande support 13 en recouvrant les moyens d'indication 14 et est revêtue provisoirement de la bande protectrice 12 amovible. La bande adhésive 11 est donc en vis-à-vis du côté interne 15a de la première face 2. Les deux faces 2, 3 sont de dimensions identiques. Pour fermer le sac de sécurité 1, une fois empli d'objets de valeur, il suffit de retirer la bande protectrice 12 et de venir plaquer la bande adhésive 11 contre le côté interne 15a de la première face 2, dans le sens des flèches 17. La bande adhésive 11 est donc prise en sandwich entre le côté interne 15a de la première face 2 et la bande support 13 agencé sur le côté interne 16a de la seconde face 3, ce qui empêche tout contact avec ladite bande adhésive 11, évitant de se souiller les mains durant la manipulation du sac de sécurité 1 et aussi de souiller les objets de valeurs.

Sur la figure 6, le système indicateur 10 est agencé sur le côté externe 16b de la seconde face 3. La bande support 13 est donc soudée sur ledit côté externe 16b et les moyens d'indication 14 sont disposés à l'extérieur du sac de sécurité 1. En outre, le système de fermeture 9 est agencé directement sur le système indicateur 10 et, donc, indirectement sur le côté externe 16b de la seconde face 3. La bande adhésive 11 est donc déposée sur la bande support 13 en recouvrant les moyens d'indication 14 et est revêtue provisoirement de la bande protectrice 12 amovible. La bande adhésive 11 est donc orientée dans le même sens que le côté interne 15a de la première face 2. La première face 2 est de dimensions plus importantes que la seconde face 3 en sorte que la partie supérieure 18 de la première face 2, dépassant de la seconde face 3, constitue un rabat. Pour fermer le sac de sécurité 1, une fois empli d'objets de valeur, il suffit de retirer la bande protectrice 12 et de venir plaquer le côté interne 15a de la première face 2 contre la bande adhésive 11, en repliant ladite partie supérieure 18 formant un rabat, dans le sens de la flèche 19. La bande adhésive 11 est donc prise en sandwich entre le côté interne 15a de la première face 2 et la bande support 13 agencée sur le côté externe 16b de la seconde face 3, ce qui empêche tout contact avec ladite bande adhésive 11, évitant de se souiller les mains durant la manipulation du sac de sécurité 1 et aussi de souiller les objets de valeurs puisque la substance adhésive ne peut pas pénétrer au travers la seconde face 3.

Sur les figures 7A-7B, le système de fermeture 9 est agencé sur le côté interne 15a de la première face 2. La bande adhésive 11 est donc agencée sur ledit côté interne 15a et revêtue provisoirement de la bande protectrice 12 amovible. Le système indicateur 10 est agencé également sur le côté interne 15a de la première face 2. La bande support 13 est donc soudée sur ledit côté interne 15a et les moyens d'indication 14 sont disposés du côté interne du sac de sécurité 1. La première face 2 est de dimensions plus importante que la seconde face 3 en sorte que la partie supérieure 18 de la première face 2 dépassant de la seconde face 3 constitue un rabat. Le système de fermeture 9 est agencé sur le côté interne 15a de la première face 2, dans une position correspondant à la partie supérieure 20 de la seconde face 3, tel qu'illustré en figure 7A. En outre, le système indicateur 10 est décalé par rapport au système de fermeture 9 et est agencé dans la partie supérieure 18 formant rabat. Pour fermer le sac de sécurité 1, une fois empli d'objets de valeur, il suffit de retirer la bande protectrice 12 et de venir plaquer le côté interne 15a de la première face 2 comportant le système indicateur 10, contre le côté externe 16b de la seconde face 3, c'est-à-dire en repliant la partie supérieure 18 formant un rabat contre la partie supérieure 20 de la seconde face 3. La bande adhésive 11 pénètre alors au travers de la partie supérieur 20 de la seconde face 3, perméable, et vient se plaquer contre la bande support 13 en recouvrant les moyens d'indication 14. La bande adhésive 11 et la partie supérieure 20 de la seconde face 3 sont donc prises en sandwich entre le côté interne 15a de la première face 2 et la bande support 13, ce qui empêche tout contact avec ladite bande adhésive 11, évitant de se souiller les mains durant la manipulation du sac de sécurité 1 et aussi de souiller les objets de valeurs. On prévoira de préférence une quantité de substance adhésive pour la mise en oeuvre de la bande adhésive 11, plus importante que pour les autres modes de réalisation précités afin de s'assurer que ladite substance adhésive pénètre convenablement au travers de la partie supérieure 20 de la seconde face 3 et vienne adhérer convenablement aux moyens d'indication 14 et à la bande support 13. On peut également envisager une variante de réalisation comparable à celle illustrée aux figures 7A-7B, en inversant simplement le système de fermeture 9 et le système indicateur 10 sur le côté interne 15a de la première face 2.

Sur les figures 8A-8B, le système de fermeture 9 est agencé sur le côté externe 15b de la première face 2. La bande adhésive 11 est donc agencée sur ledit côté externe 15b et revêtue provisoirement de la bande protectrice 12 amovible. Le système indicateur 10 est agencé sur le côté interne 16a de la seconde face 3. La bande support 13 est donc soudée sur ledit côté interne 16a et les moyens d'indication 14 sont disposés vers l'intérieur du sac de sécurité 1. De préférence, les deux faces 2, 3 sont de dimensions identiques. Le système de fermeture 9 est décalé en-dessous de la partie supérieure 18 de la première face 2, une ligne de prédécoupe 21 étant mise en oeuvre sur la première face 2, juste au-dessus de la position du système de fermeture 9, ce qui permet de détacher ladite partie supérieure 18 qui sert alors de reçu. Le système indicateur 10 est disposé dans la partie supérieure 20 de la seconde face 3 et est donc décalé par rapport au système de fermeture 9, comme illustré en figure 8A. Lorsque la partie supérieure 18 de la première face 2 est détachée, la partie supérieure 20 de la seconde face 3 constitue un rabat qui vient se plaquer contre le côté externe 15b de la première face 2. Pour fermer le sac de sécurité 1, une fois empli d'objets de valeur, il convient tout d'abord de détacher la partie supérieure 18 servant de reçu, puis de retirer la bande protectrice 12 et de plaquer les moyens d'indication 14 et la bande support 13 contre la bande adhésive 11 en repliant la partie supérieure 20 formant rabat, contre la bande adhésive 11. La bande adhésive 11 est donc prise en sandwich entre le côté externe 15b de la première face 2 et la bande support 13 agencé sur le côté interne 16a de la seconde face 3, ce qui empêche tout contact avec ladite bande adhésive 11, évitant de se souiller les mains durant la manipulation du sac de sécurité 1 et aussi de souiller les objets de valeurs. On pourrait prévoir une variante de sac de sécurité 1 comparable à celle décrite ci-avant pour les figures 8A-8B, mais ne disposant pas de la partie supérieure 18 servant de reçu.

Ainsi, selon les différentes réalisations décrites précédemment, le sac de sécurité 1 comprend une zone imperméable aux fluides constituée par la première face 2 toute entière ou seulement par la zone supérieure 6a, et une zone imperméable aux fluides constituée par la seconde face 3 et éventuellement la zone inférieure 6b sur la première face 2. Le système de fermeture 9 comporte une bande adhésive 11 revêtue provisoirement d'une bande protectrice 12, et le système indicateur 10 est distinct du système de fermeture 9 et comporte une bande support 13 sur laquelle sont agencés des moyens d'indication 14. Le sac de sécurité 1 comprend une ouverture 5 ménagée entre le côté supérieur 2a de la zone imperméable et le côté supérieur 3a de la zone perméable. En outre, la configuration du sac de sécurité 1, du système de fermeture 9 et du système indicateur 10 permet de fermer l'ouverture 5 en prenant en sandwich la bande adhésive 11 et les moyens d'indication 14 entre la zone imperméable et la bande support 13.

La première face 2 voire seulement la zone supérieure 6a de la première face 2, selon le cas où le sac de sécurité 1 correspond à la mise en oeuvre de la figure 1 ou de la figure 2, peut comporter des impressions telles qu'un code-barres ou un QR-code permettant d'identifier le sac de sécurité 1 et d'assurer sa traçabilité. La seconde face 3 et éventuellement la zone inférieure 6b de la première face 2 laissent pénétrer convenablement les fluides pour le marquage des objets de valeur contenus dans le sac de sécurité 1.

D'autres caractéristiques sont envisageables sans sortir du cadre de l'invention, notamment quant aux dimensions et formes des zones perméable et imperméable sur le sac de sécurité 1 et quant au choix des matières pour la mise en oeuvre desdites zone perméable et imperméable. On pourra notamment prévoir des dimensions différentes pour les deux faces 2, 3 lorsque l'on souhaite mettre en oeuvre un soufflet de fond sur le sac de sécurité 1. On peut aussi prévoir l'ajout d'un reçu détachable comparable à celui mis en oeuvre sur les figures 8A-8B, pour les autres variantes de réalisation illustrées aux figures 3 à 6 et 7A-7B. On peut aussi prévoir d'autre système indicateur 10 présentant des caractéristiques comparables à celles décrites précédemment selon les différentes variantes de réalisation, avec une bande support 13 et des moyens d'indication 14 appliqués sur ladite bande support 13.

## Revendications

1. Sac de sécurité (1) comprenant deux faces qui définissent sur ledit sac une zone imperméable aux fluides (2, 6a) et une zone perméable aux fluides (3, 6b), un système de fermeture (9) qui comporte une bande adhésive (11) revêtue provisoirement d'une bande protectrice (12), et un système indicateur (10), **caractérisé en ce qu'**il comprend une ouverture (5) définie entre les deux faces, ladite ouverture étant ménagée entre la zone imperméable (2, 6a) et la zone perméable (3), **en ce que** le système indicateur (10) est distinct du système de fermeture et comporte une bande support (13) sur laquelle sont agencés des moyens d'indication (14), et **en ce que** la configuration de la zone imperméable (2, 6a), de la zone perméable (3, 6b), du système de fermeture (9) et du système indicateur (10) permet de fermer l'ouverture (5) en prenant en sandwich la bande adhésive (11) et les moyens d'indication (14) entre la zone imperméable (2, 6a) et la bande support (13).

2. Sac de sécurité (1) selon la revendication 1, dans lequel le système de fermeture (9) est agencé sur le côté interne (15a) de la zone imperméable (2, 6a) et le système indicateur (10) est agencé sur le côté interne (16a) de la zone perméable, en vis-à-vis dudit système de fermeture (9).

3. Sac de sécurité (1) selon la revendication 1, dans lequel le système de fermeture (9) est agencé sur le côté interne (15a) de la zone imperméable (2, 6a) et le système indicateur (10) est agencé sur le côté externe (16b) de la zone perméable (3), la partie de la zone imperméable comportant le système de fermeture étant configurée pour être rabattue sur la partie de la zone perméable comportant le système indicateur, de sorte à rabattre la bande adhésive (11) sur la bande support (13).

4. Sac de sécurité (1) selon la revendication 1, dans lequel le système indicateur (10) est agencé sur le côté interne (16a) de la zone perméable (3) et le système de fermeture (9) est agencé sur le système indicateur (10), le côté interne (15a) de la zone imperméable (2, 6a) se plaquant contre la bande adhésive (11).

5. Sac de sécurité (1) selon la revendication 1, dans lequel le système indicateur (10) est agencé sur le côté externe (16b) de la zone perméable (3) et le système de fermeture (9) est agencé sur ledit système indicateur (10), une partie de la zone imperméable étant configurée pour être rabattue sur la partie de la zone perméable comportant le système de fermeture, de sorte à rabattre le côté interne (15a) de la zone imperméable (2, 6a) contre la bande adhésive (11).

6. Sac de sécurité (1) selon la revendication 1, dans lequel le système de fermeture (9) est décalé au-dessus du système indicateur (10) sur le côté interne (15a) de la zone imperméable (2, 6a), la partie de la zone imperméable comportant le système de fermeture étant configurée pour être rabattue sur la partie de la zone perméable disposée en vis-à-vis du système indicateur, de sorte à rabattre la bande adhésive (11) sur la bande support (13) en prenant en sandwich la zone perméable (3) et la bande adhésive (11) entre la bande support (13) et le côté interne (15a) de la zone imperméable (2, 6a), ladite bande adhésive (11) pénétrant dans ladite zone perméable (3).

7. Sac de sécurité (1) selon la revendication 1, dans lequel le système de fermeture (9) est décalé au-dessous du système indicateur (10) sur le côté interne (15a) de la zone imperméable (2, 6a), la partie de la zone imperméable comportant le système indicateur étant configurée pour être rabattue sur la partie de la zone perméable disposée en vis-à-vis du système de fermeture, de sorte à rabattre la bande support (13) sur la bande adhésive (11) en prenant en sandwich la bande adhésive (11) et la zone perméable (3) entre le côté interne (15a) de la zone imperméable (2, 6a) et la bande support (13), ladite bande adhésive (11) pénétrant dans ladite zone perméable (3).

8. Sac de sécurité (1) selon la revendication 1, dans lequel le système de fermeture (9) est agencé sur le côté externe (15b) de la zone imperméable (2, 6a) et le système indicateur (10) est agencé sur le côté interne (16a) de la zone perméable (3), la partie de la zone perméable comportant le système indicateur étant configurée pour être rabattue sur la partie de la zone imperméable comportant le système de fermeture, de sorte à rabattre la bande support (13) contre la bande adhésive (11).

9. Sac de sécurité (1) selon la revendication 8, dans lequel la zone imperméable (2, 6a) comprend une partie détachable (18) servant de reçu, le retrait de la partie détachable (18) permettant de rabattre le système indicateur (10) contre la bande adhésive (11).

10. Sac de sécurité (1) selon l'une des revendications 1 à 9, dans lequel la zone imperméable (2, 6a) est mise en oeuvre dans un film de polyéthylène ou de polypropylène.

11. Sac de sécurité (1) selon l'une des revendications 1 à 10, dans lequel la zone perméable (3, 6b) est mise en oeuvre dans une maille ajourée en polyéthylène ou en polypropylène.

12. Sac de sécurité (1) selon l'une des revendications 1 à 11, dans lequel le système indicateur (10) comprend une bande support (13) réalisée dans une matière soudable avec la matière de la zone perméable (3) ou de la zone imperméable (2, 6a), selon la configuration dudit sac de sécurité, et des moyens d'indication (14) configurés pour laisser apparaître un texte ou des variations de couleurs en cas de retrait de la bande adhésive (11).

## Patentansprüche

1. Sicherheitssack (1), umfassend zwei Flächen, die auf dem Sack eine flüssigkeitsundurchlässige Zone (2, 6a) und eine flüssigkeitsdurchlässige Zone (3, 6b) definieren, ein Verschlusssystem (9), das ein haftendes Band (11) umfasst, das provisorisch mit einem Schutzband (12) bedeckt ist, und ein Anzeigesystem (10), **dadurch gekennzeichnet, dass** er eine Öffnung (5) umfasst, die zwischen den zwei Flächen definiert ist, wobei die Öffnung zwischen der undurchlässigen Zone (2, 6a) und der durchlässigen Zone (3) angebracht ist, dadurch, dass das Anzeigesystem (10) verschieden vom Verschlusssystem ist und ein Trageband (13) umfasst, auf dem Anzeigemittel (14) angeordnet sind, und dadurch, dass die Konfiguration der undurchlässigen Zone (2, 6a), der durchlässigen Zone (3, 6b), des Verschlusssystems (9) und des Anzeigesystems (10) ermöglicht, die Öffnung (5) zu schließen, indem das haftende Band (11) und die Anzeigemittel (14) zwischen der undurchlässigen Zone (2, 6a) und dem Trageband (13) eingeklemmt werden.

2. Sicherheitssack (1) nach Anspruch 1, wobei das Verschlusssystem (9) auf der inneren Seite (15a) der undurchlässigen Zone (2, 6a) angeordnet ist und das Anzeigesystem (10) auf der inneren Seite (16a) der durchlässigen Zone angeordnet ist, gegenüber dem Verschlusssystem (9).

3. Sicherheitssack (1) nach Anspruch 1, wobei das Verschlusssystem (9) auf der inneren Seite (15a) der undurchlässigen Zone (2, 6a) angeordnet ist und das Anzeigesystem (10) auf der äußeren Seite (16b) der durchlässigen Zone (3) angeordnet ist, wobei der Teil der undurchlässigen Zone, der das Verschlusssystem umfasst, konfiguriert ist, um auf dem Teil der durchlässigen Zone, der das Anzeigesystem umfasst, umgeklappt zu sein, um das haftende Band (11) auf dem Trageband (13) umzuklappen.

4. Sicherheitssack (1) nach Anspruch 1, wobei das Anzeigesystem (10) auf der inneren Seite (16a) der durchlässigen Zone (3) angeordnet ist und das Verschlusssystem (9) auf dem Anzeigesystem (10) angeordnet ist, wobei die innere Seite (15a) der undurchlässigen Zone (2, 6a) gegen das haftende Band (11) gedrückt ist.

5. Sicherheitssack (1) nach Anspruch 1, wobei das Anzeigesystem (10) auf der äußeren Seite (16b) der durchlässigen Zone (3) angeordnet ist und das Verschlusssystem (9) auf dem Anzeigesystem (10) angeordnet ist, wobei ein Teil der undurchlässigen Zone konfiguriert ist, um auf dem Teil der durchlässigen Zone, der das Verschlusssystem umfasst, umgeklappt zu sein, um die innere Seite (15a) der undurchlässigen Zone (2, 6a) gegen das haftende Band (11) umzuklappen.

6. Sicherheitssack (1) nach Anspruch 1, wobei das Verschlusssystem (9) über dem Anzeigesystem (10) auf der Innenseite (15a) der undurchlässigen Zone (2, 6a) versetzt ist, wobei der Teil der undurchlässigen Zone, der das Verschlusssystem umfasst, konfiguriert ist, um auf dem Teil der durchlässigen Zone umgeklappt zu sein, der sich gegenüber dem Anzeigesystem befindet, um das haftende Band (11) auf dem Trageband (13) umzuklappen, indem die durchlässige Zone (3) und das haftende Band (11) zwischen dem Trageband (13) und der inneren Seite (15a) der undurchlässigen Zone (2, 6a) eingeklemmt werden, wobei das haftende Band (11) in die durchlässige Zone (3) eindringt.

7. Sicherheitssack (1) nach Anspruch 1, wobei das Verschlusssystem (9) unter dem Anzeigesystem (10) auf der Innenseite (15a) der undurchlässigen Zone (2, 6a) versetzt ist, wobei der Teil der undurchlässigen Zone, der das Anzeigesystem umfasst, konfiguriert ist, um auf dem Teil der durchlässigen Zone, der sich gegenüber dem Verschlusssystem befindet, umgeklappt zu sein, um das Trageband (13) auf dem haftenden Band (11) umzuklappen, indem das haftende Band (11) und die durchlässige Zone (3) zwischen der inneren Seite (15a) der undurchlässigen Zone (2, 6a) und dem Trageband (13) eingeklemmt werden, wobei das haftende Band (11) in die durchlässige Zone (3) eindringt.

8. Sicherheitssack (1) nach Anspruch 1, wobei das Verschlusssystem (9) auf der äußeren Seite (15b) der undurchlässigen Zone (2, 6a) angeordnet ist und das Anzeigesystem (10) auf der inneren Seite (16a) der durchlässigen Zone (3) angeordnet ist, wobei der Teil der durchlässigen Zone, der das Anzeigesystem umfasst, konfiguriert ist, um auf dem Teil der undurchlässigen Zone, der das Verschlusssystem umfasst, umgeklappt zu sein, um das Trageband (13) gegen das haftende Band (11) umzuklappen.

9. Sicherheitssack (1) nach Anspruch 8, wobei die undurchlässige Zone (2, 6a) einen entfernbaren Teil (18) umfasst, der als Aufnahme dient, wobei der Rückzug des entfernbaren Teils (18) ermöglicht, das Anzeigesystem (10) gegen das haftende Band (11) umzuklappen.

10. Sicherheitssack (1) nach einem der Ansprüche 1 bis 9, wobei die undurchlässige Zone (2, 6a) in einem Film aus Polyethylen oder aus Polypropylen durchgeführt wird.

11. Sicherheitssack (1) nach einem der Ansprüche 1 bis 10, wobei die durchlässige Zone (3, 6b) in einer Masche durchgeführt wird, die mit Polyethylen oder mit Polypropylen durchbrochen ist.

12. Sicherheitssack (1) nach einem der Ansprüche 1 bis 11, wobei das Anzeigesystem (10) ein Trageband (13) umfasst, das aus einem Material hergestellt ist, das mit dem Material der durchlässigen Zone (3) oder der undurchlässigen Zone (2, 6a) geschweißt werden kann, gemäß der Konfiguration des Sicherheitssacks, und Anzeigemittel (14), die konfiguriert sind, um einen Text oder Farbänderungen im Fall eines Rückzugs des haftenden Bands (11) erscheinen zu lassen.

## Claims

1. Security bag (1) comprising two faces which define on said bag, a zone which is impermeable to fluids (2, 6a) and a zone which is permeable to fluids (3, 6b), a closing system (9) which comprises an adhesive strip (11) provisionally covered with a protective strip (12), and an indicator system (10), **characterised in that** it comprises an opening (5) defined between the two faces, said opening being arranged between the impermeable zone (2, 6a) and the permeable zone (3), **in that** the indicator system (10) is separate from the closing system and comprises a support strip (13) whereon indication means are disposed (14), and **in that** the configuration of the impermeable zone (2, 6a), of the permeable zone (3, 6b), of the closing system (9) and of the indicator system (10) enables the opening to be closed (5) by sandwiching the adhesive strip (11) and the indication means (14) between the impermeable zone (2, 6a) and the support strip (13).

2. Security bag (1) according to claim 1, wherein the closing system (9) is disposed on the internal side (15a) of the impermeable zone (2, 6a) and the indicator system (10) is disposed on the internal side (16a) of the permeable zone, opposite said closing system (9).

3. Security bag (1) according to claim 1, wherein the closing system (9) is disposed on the internal side (15a) of the impermeable zone (2, 6a) and the indicator system (10) is disposed on the external side (16b) of the permeable zone (3), the section of the impermeable zone comprising the closing system being configured to be folded onto the section of the permeable zone comprising the indicator system, in a way to fold the adhesive strip (11) onto the support strip (13).

4. Security bag (1) according to claim 1, wherein the indicator system (10) is disposed on the internal side (16a) of the permeable zone (3) and the closing system (9) is disposed on the indicator system (10), the internal side (15a) of the impermeable zone (2, 6a) being placed against the adhesive strip (11).

5. Security bag (1) according to claim 1, wherein the indicator system (10) is disposed on the external side (16b) of the permeable zone (3) and the closing system (9) is disposed on said indicator system (10), a section of the impermeable zone being configured to be folded onto the section of the permeable zone comprising the closing system, in a way to fold the internal side (15a) of the impermeable zone (2, 6a) against the adhesive strip (11).

6. Security bag (1) according to claim 1, wherein the closing system (9) is offset above the indicator system (10) on the internal side (15a) of the impermeable zone (2, 6a), the section of the impermeable zone comprising the closing system being configured to be folded onto the section of the permeable zone positioned opposite the indicator system, in a way to fold the adhesive strip (11) onto the support strip (13) by sandwiching the permeable zone (3) and the adhesive strip (11) between the support strip (13) and the internal side (15a) of the impermeable zone (2, 6a), said adhesive strip (11) entering into said permeable zone (3).

7. Security bag (1) according to claim 1, wherein the closing system (9) is offset below the indicator system (10) on the internal side (15a) of the impermeable zone (2, 6a), the section of the impermeable zone comprising the indicator system being configured to be folded onto the section of the permeable zone positioned opposite the closing system, in a way to fold the support strip (13) onto the adhesive strip (11) by sandwiching the adhesive strip (11) and the permeable zone (3) between the internal side (15a) of the impermeable zone (2, 6a) and the support strip (13), said adhesive strip (11) entering into said permeable zone (3).

8. Security bag (1) according to claim 1, wherein the closing system (9) is disposed on the external side (15b) of the impermeable zone (2, 6a) and the indicator system (10) is disposed on the internal side (16a) of the permeable zone (3), the section of the permeable zone comprising the indicator system being configured to be folded onto the section of the impermeable zone comprising the closing system, in a way to fold the support strip (13) against the adhesive strip (11).

9. Security bag (1) according to claim 8, wherein the impermeable zone (2, 6a) comprises a detachable section (18) serving as a holder, removing the detachable section (18) enabling the fold the indicator system (10) against the adhesive strip (11).

10. Security bag (1) according to one of the claims 1 to 9, wherein the impermeable zone (2, 6a) is implemented in a polyethylene or polypropylene film.

11. Security bag (1) according to one of the claims 1 to 10, wherein the permeable zone (3, 6b) is implemented in a polyethylene or polypropylene woven mesh.

12. Security bag (1) according to one of the claims 1 to 11, wherein the indicator system (10) comprises a support strip (13) made from weldable material with the material of the permeable zone (3) or of the impermeable zone (2, 6a), according to the configuration of said security bag, and the indication means (14) configured to show a text or variations in colour, in the event of removing the adhesive strip (11).
